# EUROPÄISCHE PATENTSCHRIFT

(11) **EP 3 448 736 B1**
(45) Veröffentlichungstag und Bekanntmachung des Hinweises auf die Patenterteilung: **17.11.2021**
(21) Anmeldenummer: 17728155.7
(22) Anmeldetag: 01.06.2017
(51) Int. Cl.: B61L 25/02, B61L 27/00, B61L 29/22, B61L 29/32

(54) **VERFAHREN SOWIE ANORDNUNG ZUM SICHERN EINES BAHNÜBERGANGS**
METHOD AND ARRANGEMENT FOR SECURING A RAILROAD CROSSING
PROCÉDÉ ET DISPOSITIF DE COMMANDE D'UN PASSAGE À NIVEAU

(30) Priorität: 27.06.2016 DE 102016211482
(43) Veröffentlichungstag der Anmeldung: 06.03.2019
(73) Patentinhaber: Siemens Mobility GmbH, 81739 München (DE)
(72) Erfinder: OECHSNER, Jens-Harro, 38321 Denkte OT Neindorf (DE); SCHMIDT, Thomas, 38124 Braunschweig (DE); KUTSCHERA, Christoph, 38667 Bad Harzburg (DE)
(86) Internationale Anmeldenummer: PCT/EP2017/063264
(87) Internationale Veröffentlichungsnummer: WO 2018/001674

(56) Entgegenhaltungen:
- DE-A1-102007 022 837
- DE-A1-102011 079 186
- JP-A- H0 357 769

## Beschreibung

Die Optimierung von Schließzeiten von Bahnübergängen ist beim Betrieb spurgebundener Fahrzeuge, bei denen es sich beispielsweise um Schienenfahrzeuge, spurgeführte Fahrzeuge mit Gummibereifung oder Magnetschwebebahnen handeln kann, in der Praxis von großer Bedeutung. So besteht für den Fall, dass die Fahrstrecke beziehungsweise der Fahrweg der spurgebundenen Fahrzeuge andere Verkehrswege, insbesondere Straßen, kreuzt, einerseits die Anforderung, dass die entsprechenden Kreuzungsbereiche mittels Bahnübergängen zuverlässig gesichert werden. Dabei ist insbesondere zu gewährleisten, dass der Bahnübergang rechtzeitig vor Eintreffen des jeweiligen spurgebundenen Fahrzeugs gesichert ist und das jeweilige spurgebundene Fahrzeug im Falle von Problemen bei der Sicherung des Bahnübergangs noch vor dem Bahnübergang zum Stillstand gebracht werden kann. Andererseits sollen auch die Auswirkungen auf den kreuzenden Verkehr, d.h. beispielsweise den Straßenverkehr, dadurch möglichst gering gehalten werden, dass der Bahnübergang nicht länger als notwendig gesichert wird. Eine entsprechende Sicherung des Bahnübergangs kann beispielsweise mittels einer Schranke oder mehrerer Schranken erfolgen. Weiterhin besteht beispielsweise auch die Möglichkeit, dass der Bahnübergang lediglich durch eine entsprechende, ein Befahrungsverbot anzeigende Signalisierung gesichert wird. Bei einer solchen Signalisierung kann es sich beispielsweise um ein Lichtzeichen handeln. Darüber hinaus sind auch weitere Vorrichtungen und Verfahren zum Sichern von Bahnübergängen bekannt, die gegebenenfalls auch miteinander kombiniert werden können. So besteht beispielsweise die Möglichkeit, dass ein Bahnübergang mittels Schranken gesichert wird und zugleich oder auch insbesondere vor dem Absenken der Schranken herannahender Verkehr durch ein entsprechendes Lichtzeichen und/oder einen Warnton gewarnt wird.

Die DE 10 2007 022 837 A betrifft eine Vorrichtung und ein Verfahren zur Zugbeeinflussung an einem Bahnübergang, wobei ein Schienenfahrzeug eine ETCS-Fahrzeugeinrichtung aufweist und Bahnübergangssicherungseinrichtungen, insbesondere Bahnschranken, von gleisseitigen Einschaltkontakten gesteuert sind. Um ETCS-Zugbeeinflussung auch am Bahnübergang zu ermöglichen, ist vorgesehen, dass eine die Bahnübergangssicherungseinrichtungen überwachende Auswerteeinrichtung mit einer gleisseitigen, hinter dem Einschaltkontakt und mindestens im Bremswegabstand vor dem Bahnübergang angeordneten ortsfesten Schaltbalise verbunden ist, die mit der ETCS-Fahrzeugeinrichtung zusammenwirkt.

Das Dokument DE 10 2011 079 186 A1 zeigt ein Verfahren zum Betreiben einer Eisenbahnsicherungsanlage mit mindestens einer Streckeneinrichtung unter Berücksichtigung einer beim Einfahren des Schienenfahrzeugs in die Einschaltstrecke der Eisenbahnsicherungsanlage erfassten Geschwindigkeitsmessgröße, wobei beim Einfahren des Schienenfahrzeugs in die Einschaltstrecke anhand der Geschwindigkeitsmessgröße überprüft wird, ob eine Korrekturzeit für die Weiterleitung einer Meldung von der einen Streckeneinrichtung an eine zugeordnete Eisenbahnsicherungsanordnung entsprechend der Geschwindigkeitsmessgröße einzustellen ist, und danach eine eingestellte Korrekturzeit dahingehend überprüft wird, ob diese in Abhängigkeit von mindestens einer weiteren fahrzeitbestimmenden Einflussgröße des Schienenfahrzeugs wirksam bleiben soll.

Der vorliegenden Erfindung liegt die Aufgabe zugrunde, ein Verfahren zum Sichern eines Bahnübergangs anzugeben, das eine zeitgerechte Sicherung des jeweiligen Bahnübergangs erlaubt und zugleich besonders leistungsfähig und zuverlässig ist. Diese Aufgabe wird erfindungsgemäß gelöst durch ein Verfahren zum Sichern eines Bahnübergangs, wobei von einer streckenseitigen Sensoreinrichtung auf ein sich dem Bahnübergang annäherndes spurgebundenes Fahrzeug bezogene Sensordaten erfasst werden, welche zumindest die aktuelle Geschwindigkeit des spurgebundenen Fahrzeugs umfassen, die erfassten Sensordaten von der streckenseitigen Sensoreinrichtung an eine stationäre Steuereinrichtung übermittelt werden, von der stationären Steuereinrichtung unter Berücksichtigung der übermittelten Sensordaten sowie von Streckendaten ein Einschaltzeitpunkt ermittelt wird, bei Erreichen des Einschaltzeitpunktes von der stationären Steuereinrichtung die Sicherung des Bahnübergangs veranlasst wird und nach erfolgreicher Sicherung des Bahnübergangs von einer Steuervorrichtung eines Zugbeeinflussungssystems eine über den Bahnübergang hinausreichende Fahrerlaubnis ermittelt und als Ersatz für eine vorherige, vor dem Bahnübergang endende Fahrerlaubnis an das spurgebundene Fahrzeug übertragen wird.

Gemäß dem ersten Schritt des erfindungsgemäßen Verfahrens werden von einer streckenseitigen Sensoreinrichtung auf ein sich dem Bahnübergang annäherndes spurgebundenes Fahrzeug bezogene Sensordaten erfasst, welche zumindest die aktuelle Geschwindigkeit des spurgebundenen Fahrzeugs umfassen. Bei der hierzu verwendeten streckenseitigen Sensoreinrichtung kann es sich grundsätzlich um eine beliebige, für sich bekannte Sensoreinrichtung handeln. Dies schließt beispielsweise Kameras oder Lichtschranken sowie sonstige für sich bekannte Systeme zur Bestimmung der Geschwindigkeit spurgebundener Fahrzeuge ein. Vorzugsweise kann die streckenseitige Sensoreinrichtung hierbei als zweikanaliger Radsensor beziehungsweise Achszähler ausgebildet sein. Dies ist vorteilhaft, da es sich bei entsprechenden Sensoreinrichtungen um im Bereich der Eisenbahnsignaltechnik weitverbreitete, höchst zuverlässige Sensoreinrichtungen handelt. Unabhängig von der Art der verwendeten streckenseitigen Sensoreinrichtung wird durch das Detektieren des spurgebundenen Fahrzeugs auch der Ort desselben zum Zeitpunkt der Detektion erkannt, der in der Regel dem Ort der streckenseitigen Sensoreinrichtung entspricht.

Gemäß dem zweiten Schritt des erfindungsgemäßen Verfahrens werden die erfassten Sensordaten von der streckenseitigen Sensoreinrichtung an eine stationäre Steuereinrichtung übermittelt. Dabei wird durch den Begriff "stationär" zum Ausdruck gebracht, dass die betreffende Steuereinrichtung außerhalb des spurgebundenen Fahrzeugs an einem festen Ort angeordnet ist. Die stationäre Steuereinrichtung kann dabei streckenseitig, d.h. im Bereich beziehungsweise in der Nähe einer Fahrstrecke des spurgebundenen Fahrzeugs, lokalisiert oder auch in einem beliebigen Abstand zu der jeweiligen Fahrstrecke angeordnet sein. Die Übertragung der Sensordaten von dem spurgebundenen Fahrzeug an die stationäre Steuereinrichtung kann grundsätzlich auf beliebige, für sich bekannte Art und Weise erfolgen. Vorzugsweise erfolgt die Übertragung der Sensordaten von der streckenseitigen Sensoreinrichtung an die stationäre Steuereinrichtung jedoch zumindest auf einem Teilstück des Kommunikationsweges drahtlos, d.h. beispielsweise funkbasiert.

Gemäß dem dritten Schritt des erfindungsgemäßen Verfahrens wird von der stationären Steuereinrichtung unter Berücksichtigung der übermittelten Sensordaten sowie von Streckendaten ein Einschaltzeitpunkt ermittelt. Dabei umfassen die Streckendaten zumindest einen auf eine Fahrstrecke des spurgebundenen Fahrzeugs bezogenen Parameter. In der Regel wird sich der betreffende, zumindest eine Parameter auf einen Bereich der Fahrstrecke zwischen der streckenseitigen Sensoreinrichtung und dem Bahnübergang beziehen. Jedoch besteht auch die Möglichkeit, dass sich die Streckendaten ganz oder teilweise auf einen in Fahrtrichtung gesehen hinter dem Bahnübergang gelegenen Bereich der Fahrstrecke des spurgebundenen Fahrzeugs beziehen, sofern sich hierdurch Auswirkungen auf das Fahrverhalten des spurgebundenen Fahrzeugs in einem Bereich vor dem Bahnübergang ergeben.

Gemäß dem vierten Merkmal des erfindungsgemäßen Verfahrens wird bei Erreichen des Einschaltzeitpunktes von der stationären Steuereinrichtung die Sicherung des Bahnübergangs veranlasst. Dies bedeutet, dass die stationäre Steuereinrichtung unmittelbar oder mittelbar in der Form auf zumindest eine zur Sicherung des Bahnübergangs vorgesehene Komponente einwirkt, dass diese die Sicherung des Bahnübergangs einleitet beziehungsweise vornimmt. In Abhängigkeit von der Art der zur Sicherung des Bahnübergangs verwendeten Mittel kann eine entsprechende Sicherung beispielsweise durch ein Einschalten einer oder mehrerer Signallampen, ein Schließen von Bahnschranken oder das Einleiten einer anderen Aktion zur Sicherung des Bahnübergangs erfolgen.

Gemäß dem letzten Schritt des erfindungsgemäßen Verfahrens wird nach erfolgreicher Sicherung des Bahnübergangs von einer Steuervorrichtung eines Zugbeeinflussungssystems eine über den Bahnübergang hinausreichende Fahrerlaubnis ermittelt und als Ersatz für eine vorherige, vor dem Bahnübergang endende Fahrerlaubnis an das spurgebundene Fahrzeug übertragen. Hiermit ist es der stationären Steuereinrichtung somit möglich, im Falle der bestätigten Sicherung des Bahnübergangs dadurch auf das spurgebundene Fahrzeug einzuwirken, dass diesem eine Fahrerlaubnis übermittelt wird, die über den Bahnübergang hinausreicht. Eine entsprechende Fahrerlaubnis wird auch als "Movement Authority" bezeichnet und hat im konkreten Fall zur Folge, dass das spurgebundene Fahrzeug nicht entsprechend der vorherigen Fahrerlaubnis vor dem Bahnübergang zum Stillstand kommt, sondern den Bahnübergang ohne Halt sowie gegebenenfalls auch ohne Reduzierung seiner Geschwindigkeit passieren kann.

Das erfindungsgemäße Verfahren zeichnet sich dadurch aus, dass es die Steuervorrichtung des Zugbeeinflussungssystems über übliche Systemgrenzen hinweg in das Verfahren zur Sicherung des Bahnübergangs einbezieht. Hierdurch wird es vorteilhafterweise ermöglicht, durch die Übertragung einer entsprechenden aufgewerteten Fahrerlaubnis eine Rückmeldung an das spurgebundene Fahrzeug zu geben, wobei für die Übertragung der Fahrerlaubnis vorteilhafterweise ein ohnehin für die Kommunikation zwischen dem spurgebundenen Fahrzeug und der Steuervorrichtung des Zugbeeinflussungssystems vorgesehener Kommunikationskanal verwendet wird.

Das erfindungsgemäße Verfahren ist weiterhin dahingehend besonders leistungsfähig, dass es für eine Ermittlung des Einschaltzeitpunktes sowohl auf das jeweilige sich dem Bahnübergang annähernde spurgebundene Fahrzeug bezogene Sensordaten als auch Streckendaten verwendet. Das erfindungsgemäße Verfahren ermöglicht hierdurch eine zeitgerechte Sicherung des Bahnübergangs auf besonders zuverlässige Art und Weise, wobei abhängig von jeweiligen Gegebenheiten eine Schließzeit des Bahnübergangs erreichbar ist, die unabhängig von der Geschwindigkeit des jeweiligen spurgebundenen Fahrzeugs weitgehend konstant ist.

Im Rahmen des erfindungsgemäßen Verfahrens kann der Einschaltzeitpunkt absolut ermittelt beziehungsweise angegeben werden, d.h. beispielsweise durch die Angabe einer vorzugsweise zumindest sekundengenauen Uhrzeit, oder aber auch mittelbar.

Gemäß einer besonders bevorzugten Weiterbildung des erfindungsgemäßen Verfahrens wird ein Einschaltzeitpunkt in Form einer Einschaltverzögerung ermittelt. Dabei handelt es sich bei der Einschaltverzögerung um eine zeitliche Dauer nach deren Ablauf die Sicherung des Bahnübergangs veranlasst wird. Die Ermittlung eines Einschaltzeitpunktes in Form einer Einschaltverzögerung ist vorteilhaft, da sie eine besonders einfache Realisierung des Verfahrens ermöglicht. So bietet die Angabe einer Einschaltverzögerung den Vorteil, dass diese Angabe von einer absoluten Zeit unabhängig ist und unabhängig von der jeweiligen Uhrzeit eine unmittelbare Vergleichbarkeit sowie Plausibilitätsprüfung erlaubt.

Vorzugsweise kann das erfindungsgemäße Verfahren auch derart ausgestaltet sein, dass die Streckendaten zumindest eine der folgenden Parameter umfassen: Distanz zwischen der streckenseitigen Sensoreinrichtung und dem Bahnübergang, zulässige Streckengeschwindigkeit, Position einer Haltestelle, Position einer Langsamfahrstelle, Streckentopologie. Diese Ausführungsform des erfindungsgemäßen Verfahrens ist dahingehend vorteilhaft, dass es sich bei den genannten Parametern um solche handelt, welche einen unmittelbaren Einfluss darauf haben, wie groß die Anrückzeit ist, d.h. die Zeit, die das spurgebundene Fahrzeug benötigt, um von der streckenseitigen Sensoreinrichtung (frühestens) zu dem Bahnübergang zu gelangen. Vorzugsweise werden im Sinne einer bestmöglichen Genauigkeit bei der Ermittlung des Einschaltzeitpunktes alle verfügbaren und relevanten Parameter als Streckendaten berücksichtigt. Wie zuvor bereits erwähnt, beziehen sich die Streckendaten in der Regel auf eine Fahrstrecke zwischen der streckenseitigen Sensoreinrichtung und dem Bahnübergang. Beispielsweise in Bezug auf die Position einer Haltestelle oder einer Langsamfahrstelle besteht jedoch auch die Möglichkeit, dass ein in Fahrtrichtung gesehen hinter dem Bahnübergang liegender Abschnitt beziehungsweise Bereich der Fahrstrecke Auswirkungen auf das Fahrverhalten des spurgebundenen Fahrzeugs im Bereich vor dem Bahnübergang hat.

Vorzugsweise kann das erfindungsgemäße Verfahren weiterhin derart weitergebildet sein, dass bei der Ermittlung des Einschaltzeitpunktes für das jeweilige spurgebundene Fahrzeug spezifische Fahrzeugdaten, insbesondere ein Fahrzeugtyp, berücksichtigt werden. Die Berücksichtigung entsprechender Fahrzeugdaten bietet den Vorteil, dass sie es gegebenenfalls erlauben, die Genauigkeit der Ermittlung des Einschaltzeitpunktes weiter zu verbessern und damit insbesondere ein unnötig frühes Einschalten beziehungsweise Sichern des Bahnübergangs zu vermeiden. Hierbei kann beispielsweise anhand eines Fahrzeugtyps beziehungsweise einer Fahrzeuggattung, beispielsweise in Form einer Unterscheidung zwischen Personenzügen und Güterzügen, eine Berücksichtigung von fahrzeugtypspezifischen Eigenschaften, wie beispielsweise zulässige Höchstgeschwindigkeit, Beschleunigungsvermögen oder Bremsvermögen, erfolgen.

Grundsätzlich kann es sich bei der stationären Steuereinrichtung um eine beliebige Komponente eines spurgebundenen Verkehrssystems handeln, in dem beziehungsweise durch das das spurgebundene Fahrzeug betrieben wird. So kann in Abhängigkeit von den jeweiligen Gegebenheiten und Umständen eine unterschiedliche Realisierung der stationären Steuereinrichtung zweckmäßig sein.

Gemäß einer weiteren besonders bevorzugten Ausführungsform des erfindungsgemäßen Verfahrens wird als stationäre Steuereinrichtung eine lokale Steuerkomponente des Bahnübergangs verwendet. Bei einer entsprechenden lokalen Steuerkomponente kann es sich beispielsweise um eine Bahnübergangssteuerung des betreffenden Bahnübergangs handeln. Dies bietet den Vorteil, dass entsprechende Bahnübergangssteuerungen häufig zwecks Steuerung und Überwachung bereits an ein Stellwerk kommunikationstechnisch beziehungsweise signaltechnisch angebunden sind und damit eine Kommunikation mit dem Stellwerk sowie gegebenenfalls weiteren an das Stellwerk angebundenen Komponenten möglich ist. Die Verwendung der lokalen Steuerkomponente des Bahnübergangs als stationäre Steuereinrichtung bietet weiterhin den Vorteil, dass hierdurch eine weitgehend dezentrale Lösung realisiert wird. Dies führt insbesondere dazu, dass im Falle einer Störung oder eines Ausfalls der stationären Steuereinrichtung hiervon vorzugsweise ausschließlich der betreffende Bahnübergang betroffen ist. Es sei darauf hingewiesen, dass es sich bei der lokalen Steuerkomponente auch um eine eigenständige Steuerung des Bahnübergangs handeln kann. In diesem Fall ist diese jedoch kommunikationstechnisch an die übliche Bahnübergangssteuerung angebunden, um über diese die Sicherung des Bahnübergangs veranlassen zu können.

Gemäß einer anderen besonders bevorzugten Ausführungsform ist das erfindungsgemäße Verfahren derart ausgestaltet, dass als stationäre Steuereinrichtung ein Stellwerk verwendet und die Sicherung des Bahnübergangs dadurch veranlasst wird, dass von dem Stellwerk ein Sicherungssignal an eine lokale Steuerkomponente des Bahnübergangs übermittelt wird und von der lokalen Steuerkomponente auf den Empfang des Sicherungssignals hin die Sicherung des Bahnübergangs ausgelöst wird. Diese Ausführungsform des erfindungsgemäßen Verfahrens bietet den Vorteil, dass Stellwerke in der Regel bereits ohnehin kommunikations- beziehungsweise signaltechnisch an lokale Steuerkomponenten von Bahnübergängen angebunden und vorzugsweise dazu ausgebildet sind, entsprechende Außenelemente in vorzugsweise signaltechnisch sicherer Art und Weise anzusteuern. Durch eine entsprechende zentrale Realisierung der stationären Steuereinrichtung als Stellwerk werden vorteilhafterweise Änderungen an den jeweiligen Bahnübergängen beziehungsweise deren lokalen Steuerkomponenten vermieden. Hierdurch können sich insbesondere Einsparungen beziehungsweise Vorteile in Bezug auf Aufwand und Kosten für die Realisierung des Verfahrens ergeben.

Gemäß einer anderen bevorzugten Weiterbildung des erfindungsgemäßen Verfahrens ist dieses derart ausgestaltet, dass als stationäre Steuereinrichtung die Steuervorrichtung des Zugbeeinflussungssystems verwendet und die Sicherung des Bahnübergangs dadurch veranlasst wird, dass von der Steuervorrichtung des Zugbeeinflussungssystems eine Aufforderung zum Sichern des Bahnübergangs an ein kommunikationstechnisch an den Bahnübergang angebundenes Stellwerk übermittelt wird, von dem Stellwerk hieraufhin ein Sicherungssignal an eine lokale Steuerkomponente des Bahnübergangs übermittelt wird und von der lokalen Steuerkomponente auf den Empfang des Sicherungssignals hin die Sicherung des Bahnübergangs ausgelöst wird. Die Verwendung der Steuervorrichtung des Zugbeeinflussungssystems als stationäre Steuereinrichtung bietet den Vorteil, dass diese häufig einerseits über eine Kommunikationsverbindung zu dem spurgebundenen Fahrzeug verfügt, andererseits jedoch auch beispielsweise über ein Stellwerk an eine lokale Steuerkomponente des Bahnübergangs kommunikationstechnisch angebunden ist. In Abhängigkeit von der jeweiligen Situation kann dies insbesondere dazu führen, dass zur Realisierung des Verfahrens keine zusätzlichen, neuen Kommunikationsverbindungen vorzusehen sind, wodurch die Realisierung des Verfahrens vereinfacht wird und Kosten eingespart werden.

Gemäß einer besonders bevorzugten Ausführungsform der beiden zuvor genannten bevorzugten Weiterbildungen des erfindungsgemäßen Verfahrens wird nach erfolgreicher Sicherung des Bahnübergangs ein Bestätigungssignal von der lokalen Steuerkomponente an die stationäre Steuereinrichtung übermittelt. Hierdurch wird es somit für den Fall, dass die stationäre Steuereinrichtung selbst nicht in unmittelbarer Nähe des Bahnübergangs angeordnet beziehungsweise als lokale Steuerkomponente desselben realisiert ist, ermöglicht, der stationären Steuereinrichtung nach erfolgreicher Sicherung des Bahnübergangs mittels des Bestätigungssignals eine entsprechende Rückmeldung zu geben. Dies erlaubt es der stationären Steuereinrichtung in der Folge, die über den Bahnübergang hinausreichende Fahrerlaubnis zu ermitteln beziehungsweise eine Rückmeldung über die erfolgreiche Sicherung des Bahnübergangs an die Steuervorrichtung des Zugbeeinflussungssystems weiterzureichen.

Vorzugsweise kann das erfindungsgemäße Verfahren auch derart ausgestaltet sein, dass der Einschaltzeitpunkt durch die stationäre Steuereinrichtung unter zusätzlicher Berücksichtigung eines für eine weitere Annäherung des spurgebundenen Fahrzeugs an den Bahnübergang möglichen Geschwindigkeitsverlaufs ermittelt wird. Hierbei kann beispielsweise eine seitens der streckenseitigen Sensoreinrichtung gemessene Beschleunigung des spurgebundenen Fahrzeugs oder ein bekanntes Beschleunigungsvermögen des spurgebundenen Fahrzeugs berücksichtigt werden. Dies bietet den Vorteil, dass im Unterschied zu einer alternativen Vorgehensweise, bei der von einer Fahrt mit konstanter Geschwindigkeit des spurgebundenen Fahrzeugs ausgegangen wird, eine Erhöhung der Geschwindigkeit des spurgebundenen Fahrzeugs im Hinblick auf eine rechtzeitige Sicherung des Bahnübergangs durch das Verfahren berücksichtigt wird.

Gemäß einer anderen besonders bevorzugten Weiterbildung des erfindungsgemäßen Verfahrens wird der Einschaltzeitpunkt durch die stationäre Steuereinrichtung unter Berücksichtigung einer für eine Sicherung des Bahnübergangs erforderlichen Zeitdauer ermittelt. Dabei umfasst die berücksichtigte Zeitdauer vorzugsweise alle Zeiten beziehungsweise Verzögerungen, die bei einer Durchführung der Sicherung des Bahnübergangs auftreten können. Dies schließt beispielsweise eine Schrankenlaufzeit, eine Vorleucht-/Räumzeit und/oder erforderliche Kommunikations- und Aktivierungszeiten ein. Durch eine entsprechende Berücksichtigung der für die Sicherung des Bahnübergangs erforderlichen Zeitdauer kann eine rechtzeitige Sicherung des Bahnübergangs vorteilhafterweise auch unter ungünstigen Umständen zuverlässig gewährleistet werden. Vorzugsweise kann das erfindungsgemäße Verfahren auch derart weitergebildet sein, dass eine Steuervorrichtung eines Zugbeeinflussungssystems mit kontinuierlicher Kommunikation zwischen der Steuervorrichtung und dem spurgebundene Fahrzeug verwendet wird, insbesondere eine Steuervorrichtung gemäß einem der Standards ETCS (European Train Control System), CTCS (Chinese Train Control System) oder PTC (Positive Train Control). Diese Ausführungsform des erfindungsgemäßen Verfahrens ist dahingehend vorteilhaft, dass insbesondere Zugbeeinflussungssysteme mit kontinuierlicher Kommunikation zwischen den spurgebundenen Fahrzeugen und der Steuervorrichtung des Zugbeeinflussungssystems für eine Realisierung des erfindungsgemäßen Verfahrens geeignet sind. Dies betrifft somit insbesondere Zugbeeinflussungssysteme gemäß ETCS Level 2 oder 3, CTCS Level 3 oder 4 oder dem amerikanischen Zugbeeinflussungssystem PTC. Aufgrund der hohen unterstützten Geschwindigkeiten sehen entsprechende moderne Zugbeeinflussungssysteme häufig überhaupt keine Bahnübergänge vor. Durch die vorliegende Erfindung wird es nun jedoch ermöglicht, auch und gerade in solchen Systemen eine zuverlässige und zeitgereichte Sicherung von Bahnübergängen zu gewährleisten und hierdurch eine Minimierung der Schließzeit des Bahnübergangs im Sinne einer bestmöglichen "constant warning time" zu erzielen.

Die vorliegende Erfindung betrifft darüber hinaus eine Anordnung zum Sichern eines Bahnübergangs.

Hinsichtlich der Anordnung liegt der vorliegenden Erfindung die Aufgabe zugrunde, eine Anordnung anzugeben, die ein Verfahren zum Sichern eines Bahnübergangs unterstützt, das eine zeitgerechte Sicherung des jeweiligen Bahnübergangs erlaubt und zugleich besonders leistungsfähig und zuverlässig ist.

Diese Aufgabe wird erfindungsgemäß gelöst durch eine Anordnung zum Sichern eines Bahnübergangs, mit einer streckenseitigen Sensoreinrichtung zum Erfassen von auf ein sich dem Bahnübergang annäherndes spurgebundenes Fahrzeug bezogenen Sensordaten, welche zumindest die aktuelle Geschwindigkeit des spurgebundenen Fahrzeugs umfassen, und zum Übermitteln der erfassten Sensordaten von der streckenseitigen Sensoreinrichtung an eine stationäre Steuereinrichtung, der stationären Steuereinrichtung zum Ermitteln eines Einschaltzeitpunktes unter Berücksichtigung der übermittelten Sensordaten sowie von Streckendaten und zum Veranlassen der Sicherung des Bahnübergangs bei Erreichen des Einschaltzeitpunktes sowie mit einer Steuervorrichtung eines Zugbeeinflussungssystems zum Ermitteln einer über den Bahnübergang hinausreichenden Fahrerlaubnis nach erfolgreicher Sicherung des Bahnübergangs und zum Übertragen der ermittelten Fahrerlaubnis an das spurgebundene Fahrzeug als Ersatz für eine vorherige, vor dem Bahnübergang endende Fahrerlaubnis.

Die Vorteile der erfindungsgemäßen Anordnung entsprechen im Wesentlichen denjenigen des erfindungsgemäßen Verfahrens, so dass diesbezüglich auf die entsprechenden vorstehenden Ausführungen verwiesen wird. Gleiches gilt hinsichtlich der im Folgenden genannten bevorzugten Weiterbildungen der erfindungsgemäßen Anordnung in Bezug auf die entsprechende jeweilige bevorzugte Weiterbildung des erfindungsgemäßen Verfahrens, so dass auch diesbezüglich auf die jeweiligen vorstehenden Erläuterungen verwiesen wird.

Gemäß einer besonders bevorzugten Ausführungsform der erfindungsgemäßen Anordnung ist die stationäre Steuereinrichtung eine lokale Steuerkomponente des Bahnübergangs.

Alternativ hierzu kann die erfindungsgemäße Anordnung vorteilhafterweise auch derart ausgestaltet sein, dass die stationäre Steuereinrichtung ein Stellwerk ist.

Gemäß einer weiteren besonders bevorzugten Ausführungsform der erfindungsgemäßen Anordnung ist die stationäre Steuereinrichtung die Steuervorrichtung des Zugbeeinflussungssystems.

Gemäß einer weiteren besonders bevorzugten Weiterbildung der erfindungsgemäßen Anordnung ist diese zur Durchführung des Verfahrens gemäß einer der zuvor genannten bevorzugten Weiterbildungen des erfindungsgemäßen Verfahrens ausgebildet.

Im Folgenden wird die Erfindung anhand von Ausführungsbeispielen näher erläutert. Hierzu zeigt
- Figur 1: in einer ersten schematischen Skizze zur Erläuterung eines ersten Ausführungsbeispiels des erfindungsgemäßen Verfahrens ein erstes Ausführungsbeispiel der erfindungsgemäßen Anordnung,
- Figur 2: in einer zweiten schematischen Skizze zur Erläuterung eines zweiten Ausführungsbeispiels des erfindungsgemäßen Verfahrens ein zweites Ausführungsbeispiel der erfindungsgemäßen Anordnung und
- Figur 3: in einer dritten schematischen Skizze zur Erläuterung eines dritten Ausführungsbeispiels des erfindungsgemäßen Verfahrens ein drittes Ausführungsbeispiel der erfindungsgemäßen Anordnung.

In den Figuren sind gleiche oder gleich wirkende Komponenten aus Gründen der Übersichtlichkeit mit identischen Bezugszeichen gekennzeichnet.

Figur 1 zeigt in einer ersten schematischen Skizze zur Erläuterung eines ersten Ausführungsbeispiels des erfindungsgemäßen Verfahrens ein erstes Ausführungsbeispiel der erfindungsgemäßen Anordnung 100.

Im Detail ist hierbei ein Bahnübergang 10 angedeutet, dem sich von links kommend ein spurgebundenes Fahrzeug 20 annähert. In der Darstellung der Figur 1 ist weiterhin eine Steuervorrichtung 30 eines Zugbeeinflussungssystems erkennbar. Im Rahmen des beschriebenen Ausführungsbeispiels sei hierbei angenommen, dass es sich bei der Steuervorrichtung 30 um eine Streckenzentrale in Form eines Radio Block Centers (RBC) eines Zugbeeinflussungssystems gemäß dem Standard beziehungsweise der Norm ETCS (European Train Control System) Level 2 handelt. Darüber hinaus sind in der Darstellung der Figur 1 ein Stellwerk 40 sowie eine lokale Steuerkomponente 50 des Bahnübergangs 10 angedeutet. Das Stellwerk 40 ist einerseits über eine bidirektionale Kommunikationsverbindung 41 kommunikationstechnisch an die Steuervorrichtung 30 angebunden. Andererseits steht das Stellwerk 40 auch mit der lokalen Steuerkomponente 50 des Bahnübergangs 10 über eine bidirektionale Kommunikationsverbindung 51 kommunikationstechnisch beziehungsweise signaltechnisch in Verbindung.

Entsprechend der Darstellung der Figur 1 besteht auch zwischen einer fahrzeugseitigen Antenne 25 des spurgebundenen Fahrzeugs 20 und einer Antenne 35 der Steuervorrichtung 30 des Zugbeeinflussungssystems eine bidirektionale Kommunikationsverbindung 61, 62. Diese bidirektionale Kommunikationsverbindung 61, 62, die auch als Kommunikationskanal bezeichnet werden kann, ist in dem Ausführungsbeispiel der Figur 1 als drahtlose, mobile Kommunikationsverbindung angedeutet und soll im Rahmen des beschriebenen Ausführungsbeispiels über das bahnspezifische Mobilfunknetz GSM-R (Global System for Mobile Communications - Railway) erfolgen. Hierzu weist das angedeutete, mit dem Bezugszeichen 70 gekennzeichnete Mobilfunknetz eine Basisstation 60 auf, über welche mittels Teilstrecken beziehungsweise Teilkommunikationsverbindungen 61 und 62 eine bidirektionale Kommunikation zwischen dem spurgebundenen Fahrzeug 20 und der Steuervorrichtung 30 möglich ist. Zur Vermeidung von Missverständnissen sei an dieser Stelle darauf hingewiesen, dass die entsprechende Kommunikationsverbindung selbstverständlich auch zumindest teilweise drahtgebunden erfolgen könnte. So ist beispielsweise denkbar, dass die Steuervorrichtung 30 drahtgebunden, d.h. beispielsweise über ein Kupfer- oder Glasfaserkabel, an das Mobilfunknetz 70 beziehungsweise die Basisstation 60 desselben angebunden ist. Neben den bereits genannten Komponenten ist in Figur 1 eine streckenseitige Sensoreinrichtung 80 erkennbar, bei der es sich im Rahmen des dargestellten Ausführungsbeispiels um einen in einem Abstand s vor dem Bahnübergang 10 angeordneten Funkanrückmelder handelt. Die streckenseitige Sensoreinrichtung 80 umfasst einen Radsensor 81 sowie ein Funkmodul 82, über welches die streckenseitige Sensoreinrichtung 80 über das Mobilfunknetz 70 beziehungsweise die Basisstation 60 desselben (beziehungsweise eine andere Basisstation des Mobilfunknetzes 70) eine Kommunikationsverbindung 83, 84 mit der lokalen Steuerkomponente 50 aufbauen sowie an diese Daten übertragen kann. Hierzu weist die lokale Steuerkomponente 50 des Bahnübergangs 10 eine Antenne 55 auf. Alternativ hierzu wäre grundsätzlich auch eine drahtgebundene Kommunikationsverbindung zwischen der lokalen Steuerkomponente 50 und dem Mobilfunknetz 70 beziehungsweise zwischen der lokalen Steuerkomponente 50 des Bahnübergangs 10 und der streckenseitigen Sensoreinrichtung 80 denkbar. In dem Ausführungsbeispiel der Figur 1 ist die Kommunikationsverbindung 83, 84 als unidirektionale Verbindung ausgebildet; alternativ hierzu könnte es sich hierbei selbstverständlich auch um eine bidirektionale Kommunikationsverbindung handeln.

Die in Figur 1 dargestellte Anordnung 100 kann nun beispielsweise derart zum Sichern des Bahnübergangs 10 verwendet werden, dass durch die streckenseitige Sensoreinrichtung 80 bei einer Vorbeifahrt des spurgebundenen Fahrzeugs 20 auf das sich dem Bahnübergang 10 annähernde spurgebundene Fahrzeug 20 bezogene Sensordaten erfasst werden, welche zumindest die aktuelle Geschwindigkeit des spurgebundenen Fahrzeugs 20 umfassen. Darüber hinaus könnten die Sensordaten weiterhin beispielsweise auch Informationen zu einer möglichen Beschleunigung des spurgebundenen Fahrzeugs im Erfassungsbereich, zur Achsanzahl des spurgebundenen Fahrzeugs 20 oder auch zur Position des spurgebundenen Fahrzeugs 20 auf der Fahrstrecke umfassen. Letztere ergibt sich implizit daraus, dass sich das spurgebundene Fahrzeug 20 zum Zeitpunkt seiner Detektion durch die Sensoreinrichtung 80 an der Position beziehungsweise am Ort der Sensoreinrichtung 80 beziehungsweise des Radsensors 81 derselben aufhält.

Im nächsten Schritt können nun die erfassten Sensordaten von der streckenseitigen Sensoreinrichtung 80 mittels des Funkmoduls beziehungsweise der Antenne 82 über die Kommunikationsverbindung beziehungsweise Teilkommunikationsverbindungen 83, 84 und die Antenne 55 an die lokale Steuerkomponente 50 des Bahnübergangs 10 übermittelt werden. Dabei kann die lokale Steuerkomponente 50 des Bahnübergangs 10, welche auch als stationäre Steuereinrichtung bezeichnet werden kann, beispielsweise entweder als Bestandteil einer Bahnübergangssteuerung oder aber auch als separate Komponente ausgebildet sein. Unabhängig hiervon ist die lokale Steuerkomponente 50 des Bahnübergangs 10 dahingehend "lokal", dass sie dem Bahnübergang 10 zugeordnet und im Bereich des Bahnübergangs 10 angeordnet ist.

Von der stationären Steuereinrichtung in Form der lokalen Steuerkomponente 50 des Bahnübergangs 10 wird nun unter Berücksichtigung der übermittelten Sensordaten sowie von Streckendaten ein Einschaltzeitpunkt ermittelt. Vorzugsweise umfassen die Streckendaten hierbei insbesondere die Entfernung beziehungsweise Distanz zwischen der streckenseitigen Sensoreinrichtung 80 und dem Bahnübergang 10, d.h. die Länge der Anrückstrecke. Darüber hinaus können die Streckendaten vorzugsweise auch weitere Parameter umfassen, wie beispielsweise eine zulässige Streckengeschwindigkeit, eine zwischen der streckenseitigen Sensoreinrichtung und dem Bahnübergang oder in Fahrtrichtung gesehen dicht hinter dem Bahnübergang angeordnete Haltestelle, eine zwischen der Streckenseitigen Sensoreinrichtung und dem Bahnübergang (oder dicht hinter dem Bahnübergang) angeordnete Langsamfahrstelle oder auch allgemein die Streckentopologie etwa in Form von Angaben zur Neigung der Fahrstrecke, d.h. beispielsweise zu Abschnitten mit Steigung oder Gefälle.

Die Angabe des Einschaltzeitpunktes kann grundsätzlich in einem beliebigen Format erfolgen. Wesentlich hierbei ist lediglich, dass ein in der Zukunft liegender Zeitpunkt hierdurch eindeutig bestimmt wird. Damit kann der Einschaltzeitpunkt beispielsweise als Uhrzeit angegeben werden. Vorzugsweise wird der Einschaltzeitpunkt jedoch in Form einer Einschaltverzögerung ermittelt. Dabei gibt die Einschaltverzögerung an, nach welcher Zeitdauer (bezogen auf das Detektieren des spurgebundenen Fahrzeugs 20 durch die streckenseitige Sensoreinrichtung 80) das Einschalten beziehungsweise die Sicherung des Bahnübergangs 10 zu veranlassen ist. Folglich kann ein Ergebnis der Ermittlung des Einschaltzeitpunktes unter Berücksichtigung der übermittelten Sensordaten sowie der Streckendaten beispielsweise darin bestehen, dass eine Einschaltverzögerung von 28 Sekunden ermittelt wird, d.h. dass nach Ablauf von 28 Sekunden die Sicherung des Bahnübergangs zu veranlassen ist. Vorzugsweise wird bei der Ermittlung des Einschaltzeitpunktes die für die eigentliche Sicherung des Bahnübergangs 10 erforderliche Zeitdauer berücksichtigt.

Entsprechend den vorstehenden Ausführungen wird bei Erreichen des Einschaltzeitpunktes von der stationären Steuereinrichtung in Form der lokalen Steuerkomponente 50 des Bahnübergangs 10 die Sicherung des Bahnübergangs 10 veranlasst. Nach erfolgreicher Sicherung des Bahnübergangs 10, welche die lokale Steuerkomponente 50 selbst detektiert oder von einer Bahnübergangssteuerung des Bahnübergangs 10 mitgeteilt bekommt, übermittelt die lokale Steuerkomponente 50 über die Kommunikationsverbindung 51 ein Bestätigungssignal an das Stellwerk 40, welches dieses über die Kommunikationsverbindung 41 an die Steuervorrichtung 30 des Zugbeeinflussungssystems weiterleitet. Damit liegt der Steuervorrichtung 30 des Zugbeeinflussungssystems eine Rückmeldung dahingehend vor, dass der Bahnübergang 10 erfolgreich gesichert worden ist. Dies erlaubt es der Steuervorrichtung 30 des Zugbeeinflussungssystems eine über den Bahnübergang 10 hinausreichende Fahrerlaubnis für das spurgebundene Fahrzeug 20 zu ermitteln und diese als Ersatz für eine vorherige, vor dem Bahnübergang 10 endende Fahrerlaubnis an das spurgebundene Fahrzeug 20 über die Kommunikationsverbindung 62, 61 zu übertragen. Dies hat zur Folge, dass das spurgebundene Fahrzeug 20 basierend auf der empfangenen Fahrerlaubnis, die auch als "Movement Authority" bezeichnet wird, den Bahnübergang 10 ohne Halt sowie gegebenenfalls ohne Geschwindigkeitsreduzierung passieren kann und damit in seinem Fahrbetrieb durch den Bahnübergang 10 nicht beeinträchtigt wird. Umgekehrt bietet das beschriebene Verfahren in Bezug auf den Bahnübergang 10 beziehungsweise auf Teilnehmer des an dem Bahnübergang 10 kreuzenden Verkehrs den Vorteil, dass durch die situationsbezogene Ermittlung des Einschaltzeitpunktes eine unnötig lange Sicherung des Bahnübergangs 10 vermieden wird und damit die entsprechende Beeinträchtigung möglichst gering gehalten wird. Insbesondere kann hierdurch für spurgebundene Fahrzeuge unterschiedlicher Art sowie unterschiedliche betriebliche Situationen eine weitgehend gleiche Schließzeit des Bahnübergangs, d.h. eine "constant warning time", realisiert werden.

Bei der Ermittlung des Einschaltzeitpunktes können vorteilhafterweise weiterhin auch für das jeweilige spurgebundene Fahrzeug 20 spezifische Fahrzeugdaten berücksichtigt werden. Bei solchen Fahrzeugdaten kann es sich insbesondere um einen Fahrzeugtyp, d.h. beispielsweise eine Zuggattung, handeln. Eine entsprechende Unterscheidung, beispielsweise zwischen Personenzügen und Güterzügen, ermöglicht es aufgrund von hiermit verbundenen Unterschieden, etwa in Bezug auf Höchstgeschwindigkeit, Beschleunigungsvermögen oder Bremsvermögen, eine weitere Optimierung der Ermittlung des Einschaltzeitpunktes vorzunehmen.

Weiterhin kann der Einschaltzeitpunkt durch die stationäre Steuereinrichtung in Form der lokalen Steuerkomponente 50 des Bahnübergangs 10 unter zusätzlicher Berücksichtigung eines für eine weitere Annäherung des spurgebundenen Fahrzeugs 20 an den Bahnübergang 10 möglichen Geschwindigkeitsverlaufs ermittelt werden. Hierzu können im Rahmen des angewendeten Verfahrens unterschiedliche Prognosen erstellt beziehungsweise ermittelt werden, mit denen beispielsweise mögliche Änderungen der Geschwindigkeit innerhalb der Anrückstrecke berücksichtigt werden können. Konkret kann hier beispielsweise die Beschleunigung beziehungsweise das Beschleunigungsvermögen des jeweiligen spurgebundenen Fahrzeugs 20 in Bezug auf die rechtzeitige Sicherung des Bahnübergangs 10 durch das Verfahren berücksichtigt werden.

Die Zeitdauer, die für das Sichern des Bahnübergangs 10 benötigt wird, ist durch den jeweiligen Bahnübergang 10 festgelegt, so dass nach Ablauf dieser Zeitdauer eine Meldung "gesichert" als Rückmeldung von dem Bahnübergang 10 beziehungsweise der Bahnübergangssteuerung erwartet werden kann. Erfolgt keine entsprechende Meldung beziehungsweise kann diese beispielsweise aufgrund einer Störung nicht übermittelt werden, so wird basierend auf der dem spurgebundenen Fahrzeug 20 vorliegenden Fahrerlaubnis in der Regel zum spätmöglichsten Zeitpunkt eine Bremsung des spurgebundenen Fahrzeugs 20 eingeleitet, wobei der spätmöglichste Zeitpunkt beziehungsweise der entsprechende Ort sowie gegebenenfalls die Endgeschwindigkeit bei Erreichen des Bahnübergangs 10 (z.B. kompletter Halt oder Schritttempo) als solche bekannt beziehungsweise vorgegeben sind und bei ETCS Level 2 beispielsweise in einem Geschwindigkeitsprofil des spurgebundenen Fahrzeugs 20 hinterlegt sein können beziehungsweise sind.

Entsprechend den vorstehenden Ausführungen erlaubt es somit die punktuelle Erfassung der Sensordaten durch die Sensoreinrichtung 80 in Kombination mit der Kommunikation zwischen der Steuervorrichtung 30 des Zugbeeinflussungssystems und dem spurgebundenen Fahrzeug 20, eine Optimierung der Schließzeit des Bahnübergangs 10 im Sinne einer "constant warning time" vorzunehmen.

Figur 2 zeigt in einer zweiten schematischen Skizze zur Erläuterung eines zweiten Ausführungsbeispiels des erfindungsgemäßen Verfahrens ein zweites Ausführungsbeispiel der erfindungsgemäßen Anordnung 110.

Die Darstellung der Figur 2 entspricht im Wesentlichen derjenigen der Figur 1. Im Unterschied zu Figur 1 werden die Sensordaten bei dem Ausführungsbeispiel der Figur 2 jedoch von der Sensoreinrichtung 80 über eine Kommunikationsverbindung 83, 85 an das Stellwerk 40 beziehungsweise einen stellwerksseitigen Rechner desselben übermittelt. Dies ist in Figur 2 dadurch angedeutet, dass das Stellwerk 40 eine Antenne 45 beziehungsweise ein entsprechendes Funkmodul aufweist.

In Bezug auf den Ablauf des Verfahrens gelten im Wesentlichen die vorstehenden Ausführungen im Zusammenhang mit Figur 1 in entsprechender Weise. Jedoch wird bei dem Ausführungsbeispiel der Figur 2, bei der das Stellwerk 40 als stationäre Steuereinrichtung verwendet wird, die Sicherung des Bahnübergangs 10 dadurch veranlasst, dass von dem Stellwerk 40 ein Sicherungssignal an die lokale Steuerkomponente 50 des Bahnübergangs 10 übermittelt wird und von der lokalen Steuerkomponente 50 auf den Empfang des Sicherungssignals hin die Sicherung des Bahnübergangs 10 ausgelöst wird. In entsprechender Weise wird nach erfolgreicher Sicherung des Bahnübergangs 10 ein entsprechendes Bestätigungssignal von der lokalen Steuerkomponente 50 über die Kommunikationsverbindung 51 an das Stellwerk 40 übermittelt und von diesem über die Kommunikationsverbindung 41 analog zum Ausführungsbeispiel der Figur 1 an die Steuervorrichtung 30 des Zugbeeinflussungssystems weitergeleitet.

Das Ausführungsbeispiel der erfindungsgemäßen Anordnung 110 gemäß Figur 2 ist insbesondere dahingehend vorteilhaft, dass zusätzliche Komponenten oder Änderungen im Bereich des Bahnübergangs 10 beziehungsweise seiner lokalen Steuerkomponente 50 vorteilhafterweise vermieden werden.

Figur 3 zeigt in einer dritten schematischen Skizze zur Erläuterung eines dritten Ausführungsbeispiels des erfindungsgemäßen Verfahrens ein drittes Ausführungsbeispiel der erfindungsgemäßen Anordnung 120.

Die Darstellung der Figur 3 entspricht wiederum im Wesentlichen derjenigen der Figuren 1 und 2. Jedoch wird bei dem Ausführungsbeispiel der Figur 3 die Steuervorrichtung 30 des Zugbeeinflussungssystems als stationäre Steuereinrichtung und damit zur Ermittlung des Einschaltzeitpunktes verwendet. Hierzu empfängt die Steuervorrichtung 30 über die Kommunikationsverbindung 83, 62 von der Sensoreinrichtung 80 die Sensordaten und ermittelt unter Berücksichtigung der empfangenen Sensordaten sowie von Streckendaten den Einschaltzeitpunkt. Die Sicherung des Bahnübergangs 10 wird hierbei dadurch veranlasst, dass von der Steuervorrichtung 30 des Zugbeeinflussungssystems eine Aufforderung zum Sichern des Bahnübergangs 10 an das kommunikationstechnisch an den Bahnübergang 10 angebundene Stellwerk 40 übermittelt wird. Hieraufhin wird von dem Stellwerk 40 ein Sicherungssignal an die lokale Steuerkomponente 50 des Bahnübergangs 10 übermittelt und von der lokalen Steuerkomponente 50 auf den Empfang des Sicherungssignals hin die Sicherung des Bahnübergangs 10 ausgelöst. Nach erfolgreicher Sicherung des Bahnübergangs 10 wird ein Bestätigungssignal von der lokalen Steuerkomponente 50 über das Stellwerk 40 an die stationäre Steuereinrichtung in Form der Steuervorrichtung 30 des Zugbeeinflussungssystems übermittelt.

Die Ausführungsform gemäß Figur 3 ist insbesondere für solche Fälle zweckmäßig beziehungsweise vorteilhaft, in denen die Steuervorrichtung 30 des Zugbeeinflussungssystems bereits über eine Kommunikationsanbindung, etwa in Form einer Funkanbindung, verfügt, welche für eine Kommunikation mit der streckenseitigen Sensoreinrichtung 80 genutzt werden kann.

Entsprechend den vorstehenden Ausführungen im Zusammenhang mit den beschriebenen Ausführungsbeispielen des erfindungsgemäßen Verfahrens sowie der erfindungsgemäßen Anordnung weisen diese insbesondere den Vorteil auf, dass sie eine Sicherung des Bahnübergangs 10 auf besonders leistungsfähige und zuverlässige Art und Weise ermöglichen. Hierbei wird vorteilhafterweise eine unnötig lange Schließzeit des Bahnübergangs 10 vermieden und eine weitgehend einheitliche Schließzeit erzielt. Gleichzeitig werden mögliche Risiken durch eine zu späte Sicherung des Bahnübergangs 10 oder eine Störung bei der Durchführung derselben insbesondere durch die Aufwertung der Fahrerlaubnis des spurgebundenen Fahrzeugs 20 erst nach erfolgreicher Sicherung des Bahnübergangs 10 zuverlässig ausgeschlossen. Aufgrund der Möglichkeit einer entsprechenden kontinuierlichen Kommunikation zwischen der Steuervorrichtung 30 des Zugbeeinflussungssystems und dem spurgebundenen Fahrzeug 20 ist die beschriebene Vorgehensweise insbesondere im Zusammenhang mit den Zugbeeinflussungssystemen ETCS Level 2 und 3, CTCS Level 3 und 4 sowie PTC vorteilhaft.

## Patentansprüche

1. Verfahren zum Sichern eines Bahnübergangs (10), wobei
- von einer streckenseitigen Sensoreinrichtung (80) auf ein sich dem Bahnübergang (10) annäherndes spurgebundenes Fahrzeug (20) bezogene Sensordaten erfasst werden, welche zumindest die aktuelle Geschwindigkeit des spurgebundenen Fahrzeugs (20) umfassen,
- die erfassten Sensordaten von der streckenseitigen Sensoreinrichtung (80) an eine stationäre Steuereinrichtung übermittelt werden,
- von der stationären Steuereinrichtung unter Berücksichtigung der übermittelten Sensordaten sowie von Streckendaten ein Einschaltzeitpunkt ermittelt wird,
- bei Erreichen des Einschaltzeitpunktes von der stationären Steuereinrichtung die Sicherung des Bahnübergangs (10) veranlasst wird und
- nach erfolgreicher Sicherung des Bahnübergangs (10) von einer Steuervorrichtung (30) eines Zugbeeinflussungssystems eine über den Bahnübergang (10) hinausreichende Fahrerlaubnis ermittelt und als Ersatz für eine vorherige, vor dem Bahnübergang (10) endende Fahrerlaubnis an das spurgebundene Fahrzeug (20) übertragen wird.

2. Verfahren nach Anspruch 1,
**dadurch gekennzeichnet, dass** ein Einschaltzeitpunkt in Form einer Einschaltverzögerung ermittelt wird.

3. Verfahren nach Anspruch 1 oder 2,
**dadurch gekennzeichnet, dass** die Streckendaten zumindest eine der folgenden Parameter umfassen:
- Distanz zwischen der streckenseitigen Sensoreinrichtung (80) und dem Bahnübergang (10),
- zulässige Streckengeschwindigkeit,
- Position einer Haltestelle,
- Position einer Langsamfahrstelle,
- Streckentopologie.

4. Verfahren nach einem der vorangehenden Ansprüche,
**dadurch gekennzeichnet, dass** bei der Ermittlung des Einschaltzeitpunktes für das jeweilige spurgebundene Fahrzeug (20) spezifische Fahrzeugdaten, insbesondere ein Fahrzeugtyp, berücksichtigt werden.

5. Verfahren nach einem der vorangehenden Ansprüche,
**dadurch gekennzeichnet, dass** als stationäre Steuereinrichtung eine lokale Steuerkomponente (50) des Bahnübergangs (10) verwendet wird.

6. Verfahren nach einem der Ansprüche 1 bis 4,
**dadurch gekennzeichnet, dass** als stationäre Steuereinrichtung ein Stellwerk (40) verwendet und die Sicherung des Bahnübergangs (10) dadurch veranlasst wird, dass
- von dem Stellwerk (40) ein Sicherungssignal an eine lokale Steuerkomponente (50) des Bahnübergangs (10) übermittelt wird und
- von der lokalen Steuerkomponente (50) auf den Empfang des Sicherungssignals hin die Sicherung des Bahnübergangs (10) ausgelöst wird.

7. Verfahren nach einem der Ansprüche 1 bis 4,
**dadurch gekennzeichnet, dass** als stationäre Steuereinrichtung die Steuervorrichtung (30) des Zugbeeinflussungssystems verwendet und die Sicherung des Bahnübergangs (10) dadurch veranlasst wird, dass
- von der Steuervorrichtung (30) des Zugbeeinflussungssystems eine Aufforderung zum Sichern des Bahnübergangs (10) an ein kommunikationstechnisch an den Bahnübergang (10) angebundenes Stellwerk (40) übermittelt wird,
- von dem Stellwerk (40) hieraufhin ein Sicherungssignal an eine lokale Steuerkomponente (50) des Bahnübergangs (10) übermittelt wird und
- von der lokalen Steuerkomponente (50) auf den Empfang des Sicherungssignals hin die Sicherung des Bahnübergangs (10) ausgelöst wird.

8. Verfahren nach Anspruch 6 oder 7,
**dadurch gekennzeichnet, dass** nach erfolgreicher Sicherung des Bahnübergangs (10) ein Bestätigungssignal von der lokalen Steuerkomponente (50) an die stationäre Steuereinrichtung übermittelt wird.

9. Verfahren nach einem der vorangehenden Ansprüche,
**dadurch gekennzeichnet, dass** der Einschaltzeitpunkt durch die stationäre Steuereinrichtung unter zusätzlicher Berücksichtigung eines für eine weitere Annäherung des spurgebundenen Fahrzeugs (20) an den Bahnübergang (10) möglichen Geschwindigkeitsverlaufs ermittelt wird.

10. Verfahren nach einem der vorangehenden Ansprüche,
**dadurch gekennzeichnet, dass** der Einschaltzeitpunkt durch die stationäre Steuereinrichtung unter Berücksichtigung einer für eine Sicherung des Bahnübergangs (10) erforderlichen Zeitdauer ermittelt wird.

11. Verfahren nach einem der vorangehenden Ansprüche,
**dadurch gekennzeichnet, dass** eine Steuervorrichtung (30) eines Zugbeeinflussungssystems mit kontinuierlicher Kommunikation zwischen der Steuervorrichtung (30) und dem spurgebundene Fahrzeug (20) verwendet wird, insbesondere eine Steuervorrichtung (30) gemäß einem der Standards ETCS (European Train Control System), CTCS (Chinese Train Control System) oder PTC (Positive Train Control).

12. Anordnung zum Sichern eines Bahnübergangs (10), mit
- einer streckenseitigen Sensoreinrichtung (80)
- zum Erfassen von auf ein sich dem Bahnübergang (10) annäherndes spurgebundenes Fahrzeug (20) bezogenen Sensordaten, welche zumindest die aktuelle Geschwindigkeit des spurgebundenen Fahrzeugs (10) umfassen, und
- zum Übermitteln der erfassten Sensordaten von der streckenseitigen Sensoreinrichtung (80) an eine stationäre Steuereinrichtung,
- der stationären Steuereinrichtung
- zum Ermitteln eines Einschaltzeitpunktes unter Berücksichtigung der übermittelten Sensordaten sowie von Streckendaten und
- zum Veranlassen der Sicherung des Bahnübergangs (10) bei Erreichen des Einschaltzeitpunktes sowie mit
- einer Steuervorrichtung (30) eines Zugbeeinflussungssystems
- zum Ermitteln einer über den Bahnübergang (10) hinausreichenden Fahrerlaubnis nach erfolgreicher Sicherung des Bahnübergangs (10) und
- zum Übertragen der ermittelten Fahrerlaubnis an das spurgebundene Fahrzeug (20) als Ersatz für eine vorherige, vor dem Bahnübergang (10) endende Fahrerlaubnis.

13. Anordnung nach Anspruch 12,
**dadurch gekennzeichnet, dass** die stationäre Steuereinrichtung eine lokale Steuerkomponente (50) des Bahnübergangs (10) ist.

14. Anordnung nach Anspruch 12,
**dadurch gekennzeichnet, dass** die stationäre Steuereinrichtung ein Stellwerk (40) ist.

15. Anordnung nach Anspruch 12,
**dadurch gekennzeichnet, dass** die stationäre Steuereinrichtung die Steuervorrichtung (30) des Zugbeeinflussungssystems ist.

16. Anordnung nach Anspruch 12,
**dadurch gekennzeichnet, dass** sie zur Durchführung des Verfahrens nach einem der Ansprüche 2 bis 11 ausgebildet ist.

## Claims

1. Method for securing a railroad crossing (10), wherein
- sensor data relating to a rail-borne vehicle (20) approaching the railroad crossing (10) is detected by a track-side sensor device (80), said sensor data comprising at least the current speed of the rail-borne vehicle (20),
- the detected sensor data is transmitted by the track-side sensor device (80) to a stationary control device,
- a switch-on time is determined by the stationary control device taking into account the transmitted sensor data and track data,
- upon reaching the switch-on time, securing of the railroad crossing (10) is initiated by the stationary control device, and
- after the railroad crossing (10) has been successfully secured, a travel permission that extends beyond the railroad crossing (10) is determined by a control device (30) of a train control system and is transmitted to the rail-borne vehicle (20) to replace a previous travel permission that expired prior to reaching the railroad crossing (10).

2. Method according to claim 1,
**characterised in that**
a switch-on time in the form of a switch-on delay is determined.

3. Method according to claim 1 or 2,
**characterised in that**
the track data comprises at least one of the following parameters:
- distance between the track-side sensor device (80) and the railroad crossing (10),
- permissible track speed,
- position of a station,
- position of a speed restriction section,
- track topology.

4. Method according to one of the preceding claims,
**characterised in that**
when determining the switch-on time for the respective rail-borne vehicle (20), specific vehicle data, in particular a vehicle type, is taken into account.

5. Method according to one of the preceding claims,
**characterised in that**
a local control component (50) of the railroad crossing (10) is used as the stationary control device.

6. Method according to one of claims 1 to 4,
**characterised in that**
a signal box (40) is used as the stationary control device, and securing of the railroad crossing (10) is initiated by the fact that
- a securing signal is transmitted by the signal box (40) to a local control component (50) of the railroad crossing (10), and
- securing of the railroad crossing (10) is triggered by the local control component (50) upon receipt of the securing signal.

7. Method according to one of claims 1 to 4,
**characterised in that**
the control device (30) of the train control system is used as the stationary control device and securing of the railroad crossing (10) is initiated by the fact that
- a request for securing the railroad crossing (10) is transmitted by the control device (30) of the train control system to a signal box (40) which is connected in terms of communication to the railroad crossing (10),
- a securing signal is transmitted by the signal box (40) to a local control component (50) of the railroad crossing (10), and
- securing of the railroad crossing (10) is triggered by the local control component (50) upon receipt of the securing signal.

8. Method according to claim 6 or 7,
**characterised in that**
after the railroad crossing (10) has been successfully secured, an acknowledgement signal is transmitted by the local control component (50) to the stationary control device.

9. Method according to one of the preceding claims,
**characterised in that**
the switch-on time is determined by the stationary control device by also taking into account a speed curve possible for the rail-borne vehicle (20) further approaching the railroad crossing (10).

10. Method according to one of the preceding claims,
**characterised in that**
the switch-on time is determined by the stationary control device by taking into account a period required for securing the railroad crossing (10).

11. Method according to one of the preceding claims,
**characterised in that**
a control device (30) of a train control system with continuous communication between the control device (30) and the rail-borne vehicle (20) is used, in particular a control device (30) according to one of the standards ETCS (European Train Control System), CTCS (Chinese Train Control System) or PTC (Positive Train Control).

12. Arrangement for securing a railroad crossing (10), having
- a track-side sensor device (80)
- for detecting sensor data relating to a rail-borne vehicle (20) approaching the railroad crossing (10), said sensor data comprising at least the current speed of the rail-borne vehicle (10), and
- for transmitting the detected sensor data from the track-side sensor device (80) to a stationary control device,
- the stationary control device
- for determining a switch-on time by taking into account the transmitted sensor data and track data and
- for initiating securing of the railroad crossing (10) when the switch-on time is reached, and having
- a control device (30) of a train control system
- for determining a travel permission that extends beyond the railroad crossing (10) after the railroad crossing (10) has been successfully secured and
- for transmitting the determined travel permission to the rail-borne vehicle (20) to replace a previous travel permission that expired prior to reaching the railroad crossing (10).

13. Arrangement according to claim 12,
**characterised in that**
the stationary control device is a local control component (50) of the railroad crossing (10).

14. Arrangement according to claim 12,
**characterised in that**
the stationary control device is a signal box (40).

15. Arrangement according to claim 12,
**characterised in that**
the stationary control device is the control device (30) of the train control system.

16. Arrangement according to claim 12,
**characterised in that**
it is designed for carrying out the method according to one of claims 2 to 11.

## Revendications

1. Procédé de commande d'un passage (10) à niveau, dans lequel
- par un dispositif (80) capteur sur la voie, on relève des données de capteur se rapportant à un véhicule (20) guidé sur rail se rapprochant du passage (10) à niveau, qui comprennent au moins la vitesse en cours du véhicule (20) guidé sur rail,
- on transmet les données de capteur relevées du dispositif (80) capteur sur la voie à un dispositif de commande fixe,
- on détermine par le dispositif de commande fixe en tenant compte des données de capteur transmises ainsi que de données de voie un instant d'annonce,
- lorsque l'instant d'annonce est atteint, on provoque par le dispositif de commande fixe, la commande du passage (10) à niveau et
- après que la commande du passage (10) à niveau a été couronnée de succès, on détermine par un dispositif (30) de commande d'un système d'arrêt automatique des trains une autorisation de marche allant au-delà du passage (10) à niveau et on la transmet au véhicule (20) guidé sur rail comme remplacement d'une autorisation de marche précédente se terminant avant le passage (10) à niveau.

2. Procédé suivant la revendication 1,
**caractérisé en ce que**
on détermine un instant d'annonce sous la forme d'une temporisation d'annonce.

3. Procédé suivant la revendication 1 ou 2,
**caractérisé en ce que**
les données de voie comprennent au moins l'une des paramètres suivants :
- distance entre le dispositif (80) capteur sur la voie et le passage (10) à niveau,
- vitesse admissible sur la voie,
- position d'un point d'arrêt,
- position d'un point de marche ralentie,
- topologie de la voie.

4. Procédé suivant l'une des revendications précédentes,
**caractérisé en ce que**
à la détermination de l'instant d'annonce, on prend en compte des données de véhicule spécifiques au véhicule (20) respectif guidé sur rail, notamment un type de véhicule.

5. Procédé suivant l'une des revendications précédentes,
**caractérisé en ce que**
on utilise comme dispositif de commande fixe un composant (50) de commande locale du passage (10) à niveau.

6. Procédé suivant l'une des revendications 1 à 4,
**caractérisé en ce que**
on utilise comme dispositif de commande fixe un poste (40) d'aiguillage et on provoque la commande du passage (10) à niveau par le fait que
- on transmet par le poste (40) d'aiguillage un signal de commande à un composant (50) de commande locale du passage (10) à niveau et
- on déclenche par le composant (50) de commande locale à la réception du signal de commande la commande du passage (10) à niveau.

7. Procédé suivant l'une des revendications 1 à 4,
**caractérisé en ce que**
on utilise comme dispositif de commande fixe le dispositif (30) de commande du système d'arrêt automatique des trains et on provoque la commande du passage (10) niveau par le fait que
- on transmet par le dispositif (30) de commande du système d'arrêt automatique des trains une invitation à la commande du passage (10) à niveau à un poste (40) d'aiguillage relié en technique de communication au passage (10) à niveau,
- on transmet par le poste (40) d'aiguillage ensuite un signal de commande à un composant (50) de commande locale du passage (10) à niveau et
- on déclenche par le composant (50) de commande locale à la réception du signal de commande la commande du passage (10) à niveau.

8. Procédé suivant la revendication 6 ou 7,
**caractérisé en ce que**
après la commande couronnée de succès du passage (10) à niveau, on transmet un signal de confirmation du composant (50) de commande locale au dispositif de commande fixe.

9. Procédé suivant l'une des revendications précédentes,
**caractérisé en ce que**
on détermine l'instant d'annonce par le dispositif de commande fixe en tenant compte en outre d'une courbe de vitesse possible d'un autre rapprochement du véhicule (20) guidé sur rail du passage (10) à niveau.

10. Procédé suivant l'une des revendications précédentes,
**caractérisé en ce que**
on détermine l'instant d'annonce par le dispositif de commande fixe en tenant compte d'une durée nécessaire à une commande du passage (10) à niveau.

11. Procédé suivant l'une des revendications précédentes,
**caractérisé en ce que**
on utilise un dispositif (30) de commande d'un système d'arrêt automatique des trains avec communication continuellement entre le dispositif (30) de commande et le véhicule (20) guidé sur rail, notamment un dispositif (30) de commande suivant la norme ETCS (European Train Control System), CTCS (Chinese Train Control System) ou PTC (Positive Train Control).

12. Agencement de commande d'un passage (10) à niveau, comprenant
- un dispositif (80) capteur sur la voie
- pour la détection de données de capteur se rapportant à un véhicule (20) guidé sur rail se rapprochant du passage (10) à niveau, données qui comprennent au moins la vitesse en cours du véhicule (10) guidé sur rail, et
- pour la transmission des données de capteur détectées du dispositif (80) capteur sur la voie à un dispositif de commande fixe,
- le dispositif de commande fixe
- pour la détermination d'un instant d'annonce en tenant compte des données du capteur transmises ainsi que de données de voie et
- pour provoquer la commande du passage (10) à niveau lorsque l'instant d'annonce est atteint ainsi que comprenant
- un dispositif (30) de commande d'un système d'arrêt automatique des trains
- pour la détermination d'une autorisation de marche allant au-delà du passage (10) à niveau après commande couronnée de succès du passage (10) à niveau et
- pour la transmission de l'autorisation de marche déterminée au véhicule (20) guidé sur rail comme remplacement d'une autorisation de marche précédente prenant fin avant le passage (10) à niveau.

13. Agencement suivant la revendication 12,
**caractérisé en ce que**
le dispositif de commande fixe est un dispositif (50) de commande locale du passage (10) à niveau.

14. Agencement suivant la revendication 12,
**caractérisé en ce que**
le dispositif de commande fixe est un poste (40) d'aiguillage.

15. Agencement suivant la revendication 12,
**caractérisé en ce que**
le dispositif de commande fixe est le dispositif (30) de commande du système d'arrêt automatique des trains.

16. Agencement suivant la revendication 12,
**caractérisé en ce que**
il est constitué pour effectuer le procédé suivant l'une des revendications 2 à 11.
